# EUROPÄISCHE PATENTSCHRIFT

(11) **EP 1 360 046 B1**
(45) Veröffentlichungstag und Bekanntmachung des Hinweises auf die Patenterteilung: **14.07.2004**
(21) Anmeldenummer: 02703538.5
(22) Anmeldetag: 08.01.2002
(51) Int. Cl.: B28B 7/12, E01B 1/00, E01B 19/00, E02D 35/00

(54) **Lagerung und Verfahren zur Lagerung eines Betonbauteiles**
Support and method for supporting a concrete part
Support et méthode pour supporter un pièce en béton

(30) Priorität: 16.02.2001 DE 10107827
(43) Veröffentlichungstag der Anmeldung: 12.11.2003
(73) Patentinhaber: Max Bögl Bauunternehmung GmbH & Co. KG, 92301 Neumarkt (DE)
(72) Erfinder: REICHEL, Dieter, 92318 Neumarkt (DE); SCHREINER, Ulrike, 82178 Puchheim (DE); LINDNER, Erich, 91275 Auerbach-Nasnitz (DE)
(74) Vertreter: Bergmeier, Werner, Dipl.-Ing.
(86) Internationale Anmeldenummer: PCT/EP2002/000081
(87) Internationale Veröffentlichungsnummer: WO 2002/066215

(56) Entgegenhaltungen:
- WO-A-96/31654
- DE-A- 2 038 920
- DE-B- 1 021 287
- GB-A- 2 329 651

## Beschreibung

Die vorliegende Erfindung betrifft eine Lagerung für ein in eine Form gegossenes Betonbauteil, wobei eine Einlage zwischen der Form und dem Betonbauteil angeordnet ist, sowie ein Verfahren zur Lagerung eines Betonbauteiles, wobei die Form des Betonbauteiles im wesentlichen die Umgebung, beispielsweise ein Betontrog bildet und das Betonbauteil in der Form auf einem Lager gelagert wird.

In einigen Anwendungsfällen werden Betonbauteile als Untergrund für schienengeführte Fahrzeuge verwendet. Insbesondere in Tunnelbauwerken sind erhöhte Anforderungen an die Lagerung der Schienen gestellt, da durch den Abrollprozeß des Rades auf der Schiene das Tunnelbauwerk zu Schwingungen angeregt werden kann. Diese Schwingungen können sich im umgebenden Boden als elastische Wellen ausbreiten. Treffen diese auf ein Gebäudefundament, so wird das Bauwerk zu Schwingungen angeregt. Die Folge dieser Schwingungen können Lärmbelästigung durch Luft-, Schallund Bauwerkserschütterungen sein. Durch geeignete Modifikationen des Oberbaus, zum Beispiel Masse-Feder-Systeme, kann die Wellenausbreitung in den Untergrund verhindert bzw. reduziert werden. In der Regel bestehen die Masse-Feder-Systeme aus den Hauptbauteilen Gleis-Rost oder Gleis-Tragplatte, Betontrog (Masse) sowie elastischer Lagerung (Feder).

Für die Herstellung derartiger Masse-Feder-Systeme sind verschiedene Herstellungsverfahren bekannt. Unter anderem werden Elastomer-Streifen oder Einzellager mit Hilfe einer Mineralwollmatte eingebaut. Im Bereich zwischen den Lagern wird eine Mineralwollmatte ausgebreitet. Die Höhe dieser Matte muß so berechnet sein, daß sie bei einem bestimmten Druck, welcher der Last des gesamten Betontroges entspricht, kleiner ist als die Höhe des Elastomer-Lagers. Im ersten Betoniergang wird nur eine dünne Betonschicht aufgebracht, so daß die Mineralwolle das Betongewicht noch vollständig tragen kann. Nach dem Erhärten dieser Schicht wird der gesamte Querschnitt betoniert. Dabei wird die Mineralwolle so weit zusammengedrückt, daß die gesamte Masse auf den Elastomeren aufliegt. Nachteilig bei diesem Verfahren ist es, daß es sehr zeitaufwendig ist, da zuerst das Erhärten der ersten Betonschicht abgeschlossen sein muß, bevor der endgültige Betoniervorgang erfolgen kann.

Aus der WO-A-9631654 ist ein Verfahren gemäß dem Oberbegriff des Anspruchs 1 bekannt.

Aufgabe der vorliegenden Erfindung ist es somit, die Lagerung eines Betonbauteiles schnell und kostengünstig zu ermöglichen.

Die Aufgabe wird gelöst mit den Merkmalen der unabhängigen Ansprüche.

Eine Einlage ist zwischen einer Form, in welcher ein Betonbauteil gegossen wird und dem Betonbauteil selbst angeordnet. Die Dicke der Einlage ist erfindungsgemäß veränderbar, so daß eine variable Spaltbreite zwischen der Form und dem Betonbauteil bei Bedarf erzielbar ist. Durch die variable Spaltbreite ist es möglich, die Einlage als Trennschicht auszuführen. Hierdurch ist beim Gießen des Betonbauteils die Einlage dicker als nach dem Härten des Betonbauteils. Durch den dadurch entstehenden Spalt ist es möglich, das Betonbauteil in seiner Form zu verschieben. Die Form wirkt dabei im wesentlichen als Führung des Betonbauteiles, so daß es bei dem später näher beschriebenen Verfahren in gezielter Weise anhebund absenkbar ist.

Die Einlage wirkt darüber hinaus als Schalung. Durch eine Variation der Dikke der Einlage ist es möglich, unterschiedliche Maße der Grundform des Betonbauteils zu erhalten, wenn dies erforderlich ist. Durch eine entsprechende Oberflächengestaltung der Einlage sind hier auch unterschiedliche Oberflächen des Betonbauteiles zu erzielen.

Besonders vorteilhaft ist es, wenn die Einlage mehrschichtig ausgebildet ist. Hierdurch kann die Dicke der Einlage sehr einfach variiert werden. Dies ist insbesondere dann möglich, wenn zwischen zwei Schichten der Einlage ein Fluid einbringbar ist. Durch die Veränderung des Volumens des Fluids wird die Dicke der Einlage und damit die Spaltbreite verändert.

Als besonders günstig in der Herstellung haben sich als Einlagen Luftpolsterfolien, Noppenfolien, Wabenfolien, Luftkissen oder Luftschläuche erwiesen. Mit diesen Einlagen ist es sehr einfach möglich, entweder eine vorgegebene Dicke der Einlage durch eine entsprechende Folie zu erhalten. Nach dem Aushärten des Betonbauteiles kann durch Zerstörung der Luftpolster, Noppen, Waben oder durch Ablassen von Luft aus den Luftkissen oder den Luftschläuchen der Spalt zwischen der Form und dem Betonbauteil reduziert werden. Andererseits ist es auch möglich, insbesondere bei den Luftschläuchen und Luftkissen durch zusätzliches Einblasen von Luft die Spaltbreite zu erhöhen und somit das Betonbauteil beispielsweise anzuheben.

Bei einem erfindungsgemäßen Verfahren zur Lagerung eines Betonbauteiles bildet die Form des Betonbauteiles im wesentlichen die Umgebung, beispielsweise ein Betontrog. Das Betonbauteil wird in der Form auf einem Lager gelagert, um beispielsweise ein eingangs beschriebenes Masse-Feder-System zu bilden. Das Lager kann allerdings auch ein starres Lager sein, so daß das Betonbauteil weitgehend unbeweglich auf dem Lager aufliegt.

Die Lagerung des Betonbauteils erfolgt derart, daß in der Form eine Einlage ausgelegt wird und das Betonbauteil darauf gegossen wird. Anschließend wird das Betonbauteil erst auf dem Lager gelagert. Diese Vorgehensweise hat den Vorteil, daß in dem Betonbauteil keine besondere Unterstützung vorbereitet und miteingegossen werden muß, um auf dem Lager aufgelagert werden zu können. Die Auflagerung erfolgt erst, nachdem das Betonbauteil ausgehärtet ist.

Gemäß einer vorteilhaften Ausbildung der Erfindung wird die Einlage vor dem Betonieren des Betohbauteiles mit einem Fluid gefüllt. Hierdurch ist zwischen dem Betonbauteil und der Form ein relativ großer Spalt zu erzielen. Der Spalt ist vorteilhafterweise so groß, daß ein Lager, auf welchem das Betonbauteil später gelagert werden soll, niedriger ist, als die Spalthöhe. Das Lager ist dadurch so lange unbelastet, solange die Einlage mit dem Fluid gefüllt ist. Das Lager kann dabei während des Gießvorganges bereits an der vorgesehenen Stelle angeordnet sein. Es ist aber auch möglich, daß das Lager erst nachträglich an die vorgesehene Stelle gebracht wird. Hierbei ist es vorteilhaft, wenn die Einlage entsprechende Aussparungen aufweist, in welchen das Lager angeordnet werden soll.

In einer anderen vorteilhaften Ausgestaltung der Erfindung wird eine Einlage verwendet, die bereits mit einem Fluid gefüllt ist, bevor sie in der Form angeordnet wird. das Füllen kann sowohl beim Herstellen der Einlage erfolgen, als auch unmittelbar vor der Anordnung der Einlage in der Form.

Vorteilhafterweise wird nach dem Aushärten des Betonbauteiles das Fluid aus der Einlage entnommen und das Betonbauteil auf das Lager abgesenkt. Durch das Entnehmen des Fluids aus der Einlage kann zusätzlich eine Trennfuge zwischen der Form und dem Betonbauteil, insbesondere im Bereich der Seitenschalung entstehen, wodurch das Absenken des Betonbauteiles weiter erleichtert wird, da es nun einen Spielraum zwischen dem Betonbauteil und der Form aufweist, durch welchen das Betonbauteil leicht verschieblich ist.

Gemäß einer alternativen vorteilhaften Ausbildung der Erfindung kann vorgesehen werden, daß die Einlage nach dem Gießen und Aushärten des Betonbauteiles mit einem Fluid gefüllt wird. Anschließend kann das Lager zwischen der Form und dem Betonbauteil in den entsprechend vorgesehenen Aussparungen eingebracht werden. Schließlich wird das Betonbauten auf das Lager durch Entnahme des Fluids aus der Einlage wieder abgesenkt. Dieses Verfahren kann vorteilhaft sein, wenn die Einlage derart ausgebildet ist, daß nicht nur Fluide aus der Einlage entnehmbar, sondern auch einbringbar sind.

Die Entnahme des Fluids kann bei einer einfachen Ausführung der Erfindung auch dadurch erfolgen, daß entsprechende Kammern der Einlage, in welchen sich das Fluid, insbesondere Luft befindet, zerstört werden. Es ist damit möglich, besonders einfache und kostengünstige Einlagen zu schaffen.

Alternativ kann auch vorgesehen sein, daß die Entnahme des Fluids durch die Diffusion des Fluids, insbesondere Luft, aus den Kammern der Einlage erfolgt. Die Diffusionsmenge pro Zeiteinheit kann dabei so bemessen sein, daß das Fluid nach dem Aushärten des Bauteiles und dem Einbringen der Lager soweit aus den Kammern diffundiert ist, daß das Betonbauteil anschließend auf dem Lager aufsitzt.

Weitere Vorteile der Erfindung sind in den nachfolgenden Ausführungsbeispiel beschrieben. Es zeigt
- **Figur 1**: einen Tunnelquerschnitt mit der erfindungsgemäßen Lagerung;
- **Figur 2**: einen Tunnelquerschnitt mit aufgelagertem Betonbauteil;
- **Figur 3**: einen Tunnelquerschnitt mit der erfindungsgemäßen Layerung gemäß einem weiteren erfinderischen Verfahren.

In Figur 1 ist ein Querschnitt eines Tunnels 1 dargestellt. Im unteren Bereich des Tunnels 1 befindet sich Aufbeton 2, in welchem ein Betonbauteil 3 angeordnet ist. Zwischen dem Aufbeton 2 und dem Betonbauteil 3 ist eine Einlage 5 skizziert. Die Einlage 5 ist derart bemessen, daß im Bodenbereich eine relativ große Distanz zwischen dem Betonbauteil 3 und dem Aufbeton 2 vorhanden ist. Im seitlichen Bereich ist die Dicke der Einlage 5 geringer.

Das Betonbauteil 3 trägt eine Platte 4, welche beispielsweise eine Feste Fahrbahn für ein schienengeführtes Fahrzeug sein kann. Diese Feste Fahrbahn 4 kann in dem dargestellten Zustand, besser aber erst später, nachdem das Betonbauteil 3 in seiner richtigen Lage ausgerichtet ist, angeordnet werden.

Unterhalb des Betonbauteiles 3 sind im Bereich der Einlage 5 zwei Lager 6 angeordnet. Die Lager 6 sind auf dem Aufbeton 2 gelagert und sind bereit, das Betonbauteil 3 aufzunehmen. Der Spalt unterhalb des Betonbauteils 3 ist durch die Einlage 5 gemäß dieser Darstellung größer, als die Höhe der Lager 6. Hierdurch ist es möglich, die Lager 6 bei entsprechenden Aussparungen in der Einlage 5 unter dem Betonbauteil 3 anzuordnen. Dies kann nach dem Betonieren des Betonbauteiles 3 erfolgen. Alternativ ist es möglich, die Lager 6 bereits vor dem Gießen des Betonbauteils 3 auf dem Aufbeton 2 zu verteilen und die mit Fluid gefüllte oder füllbare Einlage 5 darüber anzuordnen. Gegebenenfalls beinhaltet die Einlage 5 Aussparungen für die Lager 6.

Das Betonbauteil 3 kann in dieser Ausgestaltung der Einlage 5 gegossen werden, wie in der Figur 1 als Ergebnis dargestellt ist.

Im nächsten Verfahrensschritt wird gemäß Figur 2 die Einlage 5 entfernt oder zumindest in ihrer Dicke deutlich reduziert. Dies kann dadurch erfolgen, daß beispielsweise Luftkammern, welche sich in der Einlage 5 befinden, geöffnet werden und damit das Betonbauteil 3 auf die Lager 6 absinkt. Sind die Lager 6 aus Elastomeren hergestellt, so bildet das komplette System ein Masse-Feder-System, welches besondere Vorteile für den dargestellten Tunnelbereich oder aber auch für Brücken ergibt. Diese Vorteile bestehen beispielsweise darin, daß das komplette System lärmdämmend und schwingungsisolierend ist, so daß auch das umgebende Bauwerk vor Beschädigung geschützt wird.

Aus Figur 3 ist ein alternatives Herstellungsverfahren dargestellt. Hierbei wird die Einlage 5 zuerst in geringer Dicke zwischen dem Aufbeton 2 und dem Betonbauteil 3 angeordnet. In diesem Zustand der Einlage 5 kann das Betonbauteil 3 betoniert werden. Nachdem das Betonbauteil 3 ausgehärtet ist, kann die Einlage 5 in ihrer Dicke vergrößert werden. Hierdurch wird das Betonbauteil 3 angehoben. In diesem angehobenen Zustand können die Lager 6 zwischen das Betonbauteil 3 und den Aufbeton 2 in entsprechend vorgesehene Aussparungen der Einlage 5 eingebracht werden. Im Ergebnis entspricht dies einem Zustand wie er in Figur 1 dargestellt ist. Nachdem die Lager 6 positioniert sind, kann die Dicke der Einlage 5 wiederum reduziert werden, wodurch das Betonbauteil 3 auf den Lagern 6 aufgelagert wird, wie es in Figur 2 dargestellt ist.

Die vorliegende Erfindung ist nicht auf die dargestellten Ausführungsbeispiele beschränkt, so kann insbesondere die Erfindung auch für andere Bauelemente eingesetzt werden, als die hier dargestellten. Als Einlage sind vielfältige Ausführungen denkbar. Wichtig dabei ist, daß die Dicke der Einlage variierbar ist und damit einerseits Platz für das Einbringen des Lagers und andererseits ein Absenken des Betonbauteiles auf das Lager möglich wird.

## Patentansprüche

1. Verfahren zur Herstellung und Lagerung eines Betonbauteiles (3), wobei das Betonbauteil (3) in einer Form gegossen wird, die Form des Betonbauteiles (3) im wesentlichen die Umgebung, beispielsweise ein Betontrog bildet und das Betonbauteil (3) in der Form nach dem Gießen und Aushärten auf einem Lager (6) gelagert wird, **dadurch gekennzeichnet, daß** in der Form eine Einlage (5) angeordnet wird, auf die Einlage (5) das Betonbauteil (3) gegossen und anschließend das Betonbauteil (3) durch Veränderung der Dicke der Einlage (5) auf dem Lager (6) gelagert wird.

2. Verfahren nach dem vorherigen Anspruch, **dadurch gekennzeichnet, daß** die Einlage (5) vor dem Gießen des Betonbauteiles (3) mit einem Fluid gefüllt wird.

3. Verfahren nach einem der vorherigen Ansprüche, **dadurch gekennzeichnet, daß** die mit einem Fluid gefüllte Einlage (5) in der Form angeordnet wird.

4. Verfahren nach einem der vorherigen Ansprüche, **dadurch gekennzeichnet, daß** nach dem Aushärten des Betonbauteiles (3) das Fluid aus der Einlage (5) entnommen wird und das Betonbauteil (3) auf das Lager (6) abgesenkt wird und/oder eine Trennfuge zwischen der Form und dem Betonbauteil (3) entsteht.

5. Verfahren nach einem der vorherigen Ansprüche, **dadurch gekennzeichnet, daß** die Einlage (5) nach dem Gießen und Aushärten des Betonbauteiles (3) mit einem Fluid gefüllt wird, daß das Lager (6) zwischen der Form und dem Betonbauteil (3) eingebracht wird und anschließend das Betonbauteil (3) auf das Lager (6) durch Entnahme des Fluids aus der Einlage (5) abgesenkt wird.

6. Verfahren nach einem der vorherigen Ansprüche, **dadurch gekennzeichnet, daß** das Fluid in Kammern der Einlage (5) angeordnet ist und die Entnahme des Fluids durch Zerstörung der Kammern der Einlage (5) erfolgt.

7. Verfahren nach einem der vorherigen Ansprüche, **dadurch gekennzeichnet, daß** das Fluid in Kammern der Einlage (5) angeordnet ist und die Entnahme des Fluids durch Diffusion des Fluids aus den Kammern der Einlage (5) erfolgt.

8. Verfahren nach einem der vorherigen Ansprüche, **dadurch gekennzeichnet, daß** als Lager (6) ein Elastomerlager verwendet wird.

9. Verfahren nach einem der vorherigen Ansprüche, **dadurch gekennzeichnet, daß** als Lager (6) ein fester Lagerbock verwendet wird.

10. Lagerung eines in einer Form gegossenen Betonbauteiles (3) auf einem elastischen Lager (6) zur Durchführung des Verfahrens nach den vorherigen Ansprüchen, **dadurch gekennzeichnet, daß** eine Einlage (5) zumindest stellenweise zwischen der Form und dem Betonbauteil (3) angeordnet ist, die Dicke der Einlage (5) mittels eines Fluids veränderbar ist zur Erzeugung einer variablen Spaltbreite zwischen der Form und dem Betonbauteil (3), und daß die Einlage (5) eine erste Dicke aufweist zum Gießen des Betonbauteiles (3) und eine zweite Dicke aufweist zum Lagern des Betonbauteiles (3) auf dem elastischen Lager (6).

11. Lagerung nach dem vorherigen Anspruch, **dadurch gekennzeichnet, daß** die Einlage (5) als Schalung dient.

12. Lagerung nach einem der vorherigen Ansprüche, **dadurch gekennzeichnet, daß** die Einlage (5) als Trennschicht dient.

13. Lagerung nach einem der vorherigen Ansprüche, **dadurch gekennzeichnet, daß** die Einlage (5) mehrschichtig ist.

14. Lagerung nach einem der vorherigen Ansprüche, **dadurch gekennzeichnet, daß** zwischen zwei Schichten der Einlage (5) ein Fluid eingebracht ist, so daß durch Veränderung des Volumens des Fluids die Spaltbreite veränderbar ist.

15. Lagerung nach einem der vorherigen Ansprüche, die Einlage (5) eine Luftpolsterfolie, Noppenfolie, Wabenfolie, ein Luftkissen oder ein Luftschlauch ist.

## Claims

1. A method for the manufacture and support of a concrete part (3) in which the concrete part (3) is cast in a mould, the mould for the concrete part (3) largely comprising the surroundings, for instance a concrete trough, and in which the concrete part (3) is kept after casting and hardening on a support (6) in the mould, wherein a lining (5) is located in the mould, the concrete part (3) is cast on the lining, after which the concrete part (3) is placed on the support (6) by changing the thickness of the lining (5).

2. A method in accordance with the foregoing claim wherein the lining (5) is filled with a fluid before casting the concrete part (3).

3. A method in accordance with one of the foregoing claims wherein the fluid-filled lining (5) is located in the mould.

4. A method in accordance with one of the foregoing claims wherein, after the concrete part (3) has hardened, the fluid is removed from the lining (5) and the concrete part (3) is lowered onto the support (6) and/or a parting line is created between the mould and the concrete part (3).

5. A method in accordance with one of the foregoing claims wherein the lining (5) is filled with fluid after casting and hardening the concrete part (3), the support (6) is inserted between the mould and the concrete part (3), after which the concrete part (3) is lowered onto the support (6) by removing the fluid from the lining (5).

6. A method in accordance with one of the foregoing claims wherein the fluid is located in chambers within the lining (5) and the fluid is removed by destroying the chambers of the lining (5).

7. A method in accordance with one of the foregoing claims wherein the fluid is located in chambers within the lining (5) and the fluid is removed through diffusion of the fluid out of the chambers in the lining (5).

8. A method in accordance with one of the foregoing claims wherein an elastomer support is used as the support (6).

9. A method in accordance with one of foregoing claims wherein a fixed support block is used as the support (6).

10. Storage of a concrete part (3) cast in a mould on an elastic support (6) in order to implement the method in accordance with one of the foregoing claims wherein a lining (5) is positioned, at least at some locations, between the mould and the concrete part (3), the thickness of the lining (5) can be changed by means of a fluid in order to generate a variable gap width between the mould and the concrete part (3), and the lining (5) has an initial thickness for casting the concrete part (3) and has a second thickness in order to rest the concrete part (3) on the elastic support (6).

11. Support in accordance with the foregoing claim wherein the lining (5) serves as shuttering.

12. Support in accordance with one of the foregoing claims wherein the lining (5) serves as a separating layer.

13. Support in accordance with one of the foregoing claims wherein the lining (5) has multiple layers.

14. Support in accordance with one of the foregoing claims wherein a fluid is introduced between two layers of the lining (5) so that the width of the gap can be changed by changing the volume of fluid.

15. Support accordance with one of the foregoing claims wherein the lining (5) is an air cushion membrane, a napped membrane, a honeycomb membrane, an air cushion or an air pipe.

## Revendications

1. Procédé pour la fabrication et le stockage d'une pièce de construction en béton (3), sachant que ladite pièce de construction en béton (3) est coulée dans un moule, que la forme de ladite pièce de construction en béton (3) constitue essentiellement l'environnement, par exemple une auge à béton et que ladite pièce de construction en béton (3), dans le moule, est déposée sur un support (6) après la coulée et le durcissement, **caractérisé en ce qu'**une armature (5) est disposée dans le moule, que la pièce de construction (3) est coulée sur l'armature (5) et qu'ensuite la pièce de construction (3) est déposée sur le support (6) par variation de l'épaisseur de l'armature (5).

2. Procédé selon la revendication de brevet précédente, **caractérisé en ce que** l'armature (5) est remplie d'un fluide avant la coulée de la pièce de construction en béton (3).

3. Procédé selon l'une quelconque des revendications de brevet précédentes, **caractérisé en ce que** l'armature (5) remplie d'un fluide est disposée dans le moule.

4. Procédé selon l'une quelconque des revendications de brevet précédentes, **caractérisé en ce qu'**après le durcissement de la pièce de construction en béton (3), le fluide est évacué de l'armature (5) et que la pièce de construction en béton (3) est baissée sur le support (6) et/ou qu'il se forme une ligne de joint de séparation entre le moule et la pièce de construction en béton (3).

5. Procédé selon l'une quelconque des revendications de brevet précédentes, **caractérisé en ce que** l'armature (5) après la coulée et le durcissement de la pièce de construction en béton (3) est remplie d'un fluide, que le support (6) est mis en place entre le moule et la pièce de construction en béton (3) et que la pièce de construction en béton (3) est ensuite rabaissée sur le support (6) par évacuation du fluide de l'armature (5).

6. Procédé selon l'une quelconque des revendications de brevet précédentes, **caractérisé en ce que** le fluide est emmagasiné dans des chambres de l'armature (5) et que le prélèvement du fluide s'effectue par destruction des chambres de l'armature (5).

7. Procédé selon l'une quelconque des revendications de brevet précédentes, **caractérisé en ce que** le fluide est emmagasiné dans des chambres de l'armature (5) et que le prélèvement du fluide s'effectue par diffusion du fluide à partir des chambres de l'armature (5).

8. Procédé selon l'une quelconque des revendications de brevet précédentes, **caractérisé en ce que** le support (6) mis en oeuvre est un support d'élastomère.

9. Procédé selon l'une quelconque des revendications de brevet précédentes, **caractérisé en ce qu'**un palier stationnaire est utilisé comme support (6).

10. Dépose d'une pièce de construction en béton (3) coulée dans un moule sur un support élastique (6) pour la mise en application du procédé conforme aux revendications de brevet précédentes, **caractérisée en ce qu'**une armature (5), au moins à certains endroits, est disposée entre le moule et la pièce de construction en béton (3), que l'épaisseur de l'armature (5) est variable à l'aide d'un fluide pour la création d'une longueur de fente entre variable entre le moule et la pièce de construction en béton (3) et que l'armature (5) présente une première épaisseur pour la coulée de la pièce de construction en béton (3) et une deuxième épaisseur pour la dépose de la pièce de construction en béton (3) sur le support élastique (6).

11. Dépose selon la revendication de brevet précédente, **caractérisée en ce que** l'armature (5) sert de coffrage.

12. Dépose selon l'une quelconque des revendications de brevet précédentes, **caractérisée en ce que** l'armature (5) sert de couche de séparation.

13. Dépose selon l'une quelconque des revendications de brevet précédentes, **caractérisée en ce que** l'armature (5) est à plusieurs couche.

14. Dépose selon l'une quelconque des revendications de brevet précédentes, **caractérisée en ce qu'**entre deux couches de l'armature (5), on injecte un fluide, si bien que la longueur de fente est variable par variation du volume du fluide.

15. Dépose selon l'une quelconque des revendications de brevet précédentes, **caractérisée en ce que** l'armature (5) **caractérisée en ce que** l'armature (5) est un film à matelas d'air isolant, un film à bulles, un film alvéolaire, un coussin d'air ou un tuyau flexible à air.
